# NEUE EUROPÄISCHE PATENTSCHRIFT

(11) **EP 1 307 610 B2**
(45) Veröffentlichungstag und Bekanntmachung des Hinweises auf die Entscheidung über den Einspruch: **05.01.2011**
(45) Hinweis auf die Patenterteilung: 07.12.2005
(21) Anmeldenummer: 01931653.8
(22) Anmeldetag: 25.04.2001
(51) Int. Cl.: D01D 5/06, D01D 10/04

(54) **VERFAHREN UND VORRICHTUNG ZUR HERSTELLUNG VON ENDLOSFORMKÖRPERN**
METHOD AND DEVICE FOR PRODUCING CONTINUOUS MOULDED BODIES
PROCEDE ET DISPOSITIF DE PRODUCTION DE CORPS MOULES CONTINUS

(30) Priorität: 03.08.2000 DE 10037923
(43) Veröffentlichungstag der Anmeldung: 07.05.2003
(73) Patentinhaber: Lenzing Aktiengesellschaft, 4860 Lenzing (AT)
(72) Erfinder: ZIKELI, Stefan, A-4844 Regau (AT); ECKER, Friedrich, A-4850 Timelkam (AT)
(74) Vertreter: Grünecker, Kinkeldey, Stockmair & Schwanhäusser Anwaltssozietät
(86) Internationale Anmeldenummer: PCT/EP2001/004688
(87) Internationale Veröffentlichungsnummer: WO 2002/012599

(56) Entgegenhaltungen:
- WO-A-00/06814
- DE-A- 2 920 676
- US-A- 4 246 221
- US-A- 4 869 860
- PATENT ABSTRACTS OF JAPAN vol. 009, no. 096 (C-278), 25. April 1985 (1985-04-25) & JP 59 228012 A (ASAHI KASEI KOGYO KK), 21. Dezember 1984 (1984-12-21)

## Beschreibung

Die Erfindung betrifft ein Verfahren zur Herstellung von Endlosformkörpern nach dem Oberbegriff des Anspruchs 1.

Die Erfindung betrifft auch eine Vorrichtung zur Herstellung von Endlosformkörpern nach dem Oberbegriff des Anspruchs 7.

Unter einem Endlosformkörper wird im folgenden ein aus der Extrusionslösung in Form einer Faser, einer Stapelfaser, einer Folie oder eines Filaments hergestellter Körper verstanden. Die Extrusionslösung ist eine meist spinnbare Lösung, die neben einem gelösten Polymer wie Cellulose auch Wasser und ein tertiäres Aminoxid, wie N-methylmorpholin-N-oxid enthält.

Das eingangs genannte Verfahren und die eingangs genannte Vorrichtung zur Durchführung dieses Verfahrens sind im Stand der Technik, beispielsweise für die Faserherstellung in der Textilindustrie bekannt. Zur Herstellung einer gesponnenen Faser wird die Extrusionslösung an den Extrusionsöffnungen jeweils zu einem Filament versponnen, indem die Extrusionslösung durch die Extrusionsöffnungen gedrückt und dadurch extrudiert wird. So ist ein gattungsgemäßes Verfahren und eine gattungsgemäße Vorrichtung aus der US 4,869,860 bekannt. Dieses Verfahren ist allerdings nur für kochfeste Polyamid-Filamente geeignet.

Um die Wirtschaftlichkeit des gattungsgemäßen Verfahrens zu erhöhen, werden mehrere Extrusionsöffnungen zu einer Spinnstelle bzw. zu einem Extrusionskopf oder Düse zusammengefasst, so dass gleichzeitig eine Vielzahl von Endlosformkörpern, beispielsweise in Form von Filamenten, gleichzeitig versponnen bzw. extrudiert werden kann.

Die Endlosformkörper aus der Vielzahl von Extrusionsöffnungen werden bei den herkömmlichen Verfahren und Vorrichtungen durch eine Umlenkeinrichtung zusammengeführt und gebündelt. Da die Stationen für die Nachbearbeitung der Endlosformkörper üblicherweise nicht in Extrusionsrichtung liegen, werden die Endlosformkörper durch die Umlenkeinrichtung zu weiteren Nachbearbeitungsschritten, beispielsweise Waschen, Pressen, Trocknen, umgeleitet.

Die Wirtschaftlichkeit des Verfahrens wird wesentlich durch die Anzahl und Dichte der Extrusionsöffnungen bestimmt. Bei zu hoher Dichte an Extrusionsöffnungen, auch "Lochdichte" genannt, beeinflussen sich allerdings benachbarte Extrusionöffnungen und die Endlosformkörper neigen zum Zusammenkleben. Bei zu hoher Lochdichte wird außerdem der Wärmeaustausch der einzelnen Endlosformkörper gestört, was zu einer schlechten Qualität der hergestellten Endlosformkörper führt.

Im Stand der Technik wird aufgrund der punktförmigen Zusammenführung der Endlosformkörper der aus der Düse austretende Polymerstrahl an der Düsenaustrittskante bei einem großen Bündelungswinkel stark umgelenkt, was zu einer Beeinträchtigung des Extrusions- und Spinnvorgangs führt. Da der Bündelungswinkel mit zunehmender Düsengröße steigt, sind der Größe der Düsen Grenzen gesetzt.

Besonders bei einem Verfahren oder einer Vorrichtung, bei der die Endlosformkörper nach der Extrusion in ein Spinn- oder Fällbad tauchen, machen sich die großen Bündelungswinkel nachteilig bemerkbar Die großen Bündelungswinkel wirken sich negativ auf Strömungsvorgänge und die Badverdrängung in der Schar der Extrusionskörper aus, bei großen Bündelungswinkeln sind verstärkte Turbulenzen und Rückströmungen im Spinnbad zu beobachten.

In der WO 96/20300 wird auf diese Probleme eingegangen, indem eine Formelbeziehung für den maximal zulässigen Bündelungswinkel für ein Spinnsystem mit einer Ringdüse und punktförmiger Umlenkvorrichtung im Spinnbad angegeben ist. Allerdings führt diese Formelbeziehung bei großen Durchmessern der Düse zu hohen Tauchtiefen. Die hohen Tauchtiefen wirken sich zudem negativ auf die Handhabung aus, außerdem erhöhen sich die Reibkräfte zwischen Fadenschar und Spinnbad sowie am Umlenkpunkt der Umlenkeinrichtung.

Auch die US 4,246,221 verwendet eine ring- bzw. kreisförmige Düse und ist auf ein Verfahren bzw. eine Vorrichtung zur Herstellung eines Endlosformkörpers in Form eines Filamentgarns/Stranges gerichtet, wobei die zellulosischen Filamente aus einer Lösung extrudiert werden und die Filamente beim Extrudieren einen Kreis bilden, der in ein Fällbad eintaucht, die Filamente an einer Umlenkrolle im Fällbad zu einem Vorhang zusammengelegt werden und dieser Vorhang der Filamente zu dem Garn/Strang zuzammengeführt wird.

Nachtellig ist bei dem in der US 4,246,221 beschriebenen Verfahren, dass ein Teil der Flüssigkeit im Fällbad durch die krolsförmig angeordneten Endlosformkörper eingeschlossenen und hierdurch der Fällprozess gestört werden kann.

Ein weiteres Problem bei der Ausführung gemäß der WO 96/20300 besteht im erschwerten Austausch von Spinnbadflüssigkeit in der Fadenschar. Zur wirtschaftlichen Gestaltung einer derart gestalteten Einzelspinnposition mit Ringdüsen ist eine Vielzahl an Fadenreihen erforderlich. In Verbindung mit einer punktförmigen Umlenkung bildet sich ein Fadenkegel, dessen Spinnbadvolumen zur Verhinderung von zu hohen Konzentrationsunterschieden ständig ausgetauscht werden muss. Aufgrund der Ringform muss nicht nur das die Spinnfäden direkt umgebende Spinnbad durch die Spinnfäden hindurch ausgetauscht werden, sondern auch das Spinnbadvolumen, das durch den Fadenkegel eingeschlossen ist. Dies führt zu erhöhten Belastungen der einzelnen Spinnfäden, aber auch zu Turbulenzen, die den Spinnprozess stören.

In der WO 94/28218 ist ein anderer Ansatz dargestellt, dort wird die aus einer Rechteckdüse austretende Fadenschar durch einen Spinnbadbehälter geführt, der am unteren Ende eine Austrittsöffnung aufweist, durch welche die Fadenschar punktförmig gebündelt und aus dem Spinnbadsystem abgeführt wird.

Auch dieses System ist durch die Notwendigkeit, zu große Bündelungswinkel zu vermeiden, in seiner Wirtschaftlichkeit eingeschränkt. Um die Bündelungswinkel klein zu halten, sind auch bei dieser Ausführung hohe Tauchtiefen mit all den vorhin beschriebenen negativen Auswirkungen erforderlich. Zusätzlich bewirkt die hohe Tauchtiefe eine hohe Spinnbadaustrittsgeschwindigkeit an der untenliegenden Austrittsöffnung. Diese hohe Spinnbadaustrittsgeschwindigkeit wirkt sich sowohl beim Anspinnvorgang, als auch während des Betriebs durch auftretende Turbulenzen negativ auf den Spinnprozess aus. Die hohe Badaustrittsgeschwindigkeit kann den Fadenlauf in Form von Durchhängem, das sind durch die hohe Badaustrittsgeschwindigkeit mitgerissene Einzelfäden, die am Umlenkpunkt unter dem Spinnbadaustritt nicht gespannt umgelenkt werden sondern nach unten durchhängen, stören. Zudem ist bei erhöhter Fadenzahl je Spinnstelle auch eine größere Austrittsöffnung erforderlich, wodurch erhebliche Spinnbadmengen umgewälzt werden müssen, die zusätzlich zu Turbulenzen führen.

Die in WO 94/28218 bzw. WO 96/20300 dargestellten Spinnbadbehälter erschweren in Verbindung mit den erforderlichen hohen Tauchtiefen aber auch das Anspinnen und das Hantieren an den Spinnstellen ganz wesentlich.

Um vor allem beim Anspinnvorgang erforderliche Manipulationen der ersponnenen Fadenschar in der Tauchstrecke von Hand durch einen Bediener trotz der beschränkten Armlänge des Bedieners zu ermöglichen, ist ein hoher konstruktiver Aufwand erforderlich. Wie in den genannten Patentschriften ausgeführt ist, wird entweder durch Öffnungen (Türen) - bei der WO 94/28218 - oder durch zusätzliche Hebevorrichtungen zum Heben und Senken des Spinnbadbehälters - bei der WO 96/20300 - der nötige Zugang geschaffen.

Der Erfindung liegt daher die Aufgabe zugrunde, die Qualität der Endlosformkörper ohne Einbußen in der Wirtschaftlichkeit des Verfahrens oder der Vorrichtung und ohne einen zusätzlichen konstruktiven Aufwand zu erhöhen, und die Strömungseigenschaften im Bereich zwischen der Extrusionsöffnung und der Umlenkeinrichtung zu verbessern.

Diese Aufgabe wird erfindungsgemäß für das eingangs genannte Verfahren durch die Merkmale des kennzeichnenden Teils des Anspruchs 1 gelöst.

Für die eingangs genannte Vorrichtung wird diese, Aufgabe durch die Merkmale des kennzeichnenden Teils des Anspruchs 7 gelöst.

Diese Lösungen sind einfach und führen zu verbesserten Strömungseigenschaften im Bereich zwischen der Extrusionsöffnung und der Umlenkeinrichtung. Im Gegensatz zum Stand der Technik werden die Endlosformkörper nicht mehr bereits an der Umlenkeinrichtung im wesentlichen punktförmig zusammengeführt, sondern als Vorhang umgelenkt. Dabei ist unter einem Vorhang eine breitgefächerte, im wesentlichen ebene Anordnung im wesentlichen nebeneinander liegender Endlosformkörper zu verstehen.

Aufgrund der Umlenkung noch als breitgefächerter Vorhang und nicht als Faserbündel verkleinern sich die Winkel, mit denen die Endlosformkörper zusammengeführt werden. Dies führt zu einer gleichbleibenderen Qualität bei den Endlosformkörpern. Da die Winkel, mit denen die einzelnen Endlosformkörper als Vorhang zusammengeführt werden, nicht mehr so stark wie im Stand der Technik variieren, sind auch die Strömungsverhältnisse zwischen der Extrusionsöffnung und der Umlenkeinrichtung vereinfacht.

Die Spinnqualität wird dadurch verbessert, dass erfindungsgemäß die Extrusionsöffnungen in Reihe angeordnet sind und die Endlosformkörper, die aus den Extrusionsöffnungen austreten, einen Vorhang bilden. Durch die erfindungsgemäß breitgefächerte Umlenkung der Fadenschar, beispielsweise als Vorhang, ergibt sich die Möglichkeit, wie bereits oben angeführt, die Düsenlänge und somit die Wirtschaftlichkeit einer Spinnstelle wesentlich zu erhöhen.

Zusätzlich kann aufgrund der breitgefächerten Führung der Fadenschar im Fällbad die Tauchtiefe auf das für den Koagulationsvorgang notwendige Maß reduziert werden. Zusammengefasst werden sind also durch die Erfindung die folgenden Probleme, die bei Spinnsystemen nach dem Stand der Technik vorhanden sind, gelöst oder minimiert:
- Durch die Ausführung der Düse in Rechteckform ergibt sich im Gegensatz zu einer Ringdüse kein eingeschlossener Spinnbadkegel, der zusätzlich verdrängt werden muss.
- Die Verdrängungsvorgänge durch die Fadenschar im Spinnbad sind minimiert, dadurch werden Turbulenzen und Rückströmungen vermieden.
- Die Reibkräfte zwischen Spinnbad und Fadenschar und somit auch die Reibkräfte an der Umlenkvorrichtung sind minimiert.
- Durch die Umlenkung im Spinnbadbehälter entfällt die untere Austrittsöffnung mit den damit verbundenen negativen Auswirkungen auf Spinnverhalten, Turbulenzen und Handhabung.
- Der vor allem beim Anspinnvorgang erforderliche Zugang zur Manipulation der ersponnenen Fadenschar in der Tauchstrecke von Hand ist durch die stark reduzierte Tauchtiefe wesentlich vereinfacht.
- Der konstruktive Aufwand und somit die Kosten für ein derart ausgeführtes System sind wesentlich reduziert.

Die Ausbildung eines im wesentlichen ebenen Vorhanges wird erleichtert, wenn bei einem Extrusionskopf die Anzahl der Reihen von Extrusionsöffnungen erheblich kleiner ist als die Anzahl der Extrusionsöffnung in den jeweiligen Reihen.

Aufgrund der Anordnung der die Umlenkeinrichtung im Fällbad, in das die extrudierten Endlosformkörper geleitet werden, werden die Endlosformkörper erst dann umgelenkt, wenn sie verfestigt und mechanisch belastbar sind. So wird sichergestellt, dass die Endlosformkörper durch die Umlenkung nicht beschädigt werden.

Durch die Umlenkung als Vorhang sind bei der erfindungsgemäßen Vorrichtung und beim erfindungsgemäßen Verfahren die Strömungsverhältnisse im Fällbad gegenüber dem Stand der Technik wesentlich verbessert: Der Vorhang taucht als im wesentlichen ebener Körper in das Fällbad ein; die Eintauchwinkel der Endlosformkörper weichen nicht stark voneinander ab. Dadurch treten im Fällbad keine starke Verwirbelungen auf und die Oberfläche des Fällbades bleibt ruhiger als beim Stand der Technik, so dass die Endlosformkörper sicher durch das Fällbad geführt sind und nicht verkleben oder reißen können. Im Ergebnis wird die Spinnsicherheit erhöht.

Das erfindungsgemäße Verfahren und die erfindungsgemäße Vorrichtung können in einer vorteilhaften Weiterbildung einen Luftspalt aufweisen, der sich von der Extrusionsöffnung zum Fällbad erstreckt. In diesem Luftspalt kann eine Verstreckung stattfinden, indem beispielsweise um die Endlosformkörper Luft in Extrusionsrichtung geblasen wird. Die Verstreckung kann aber auch dadurch erfolgen, dass der Endlosformkörper durch ein Abzugswerk mit einer Abzugsgeschwindigkeit abgezogen wird, die,höher als die Extrusionsgeschwindigkeit ist.

Im Luftspalt kann auch eine Beblasung quer zur Extrusionsrichtung stattfinden, um die Endlosformkörper unmittelbar nach der Extrusion zu trocknen. Das erfindungsgemäße Verfahren und die erfindungsgemäße Vorrichtung können mit oder ohne Beblasung arbeiten.

Schließlich kann in einer weiteren vorteilhaften Ausgestaltung das Spinnsystem modular aufgebaut sein: Durch die Extrusionsöffnungen eines Extrusionskopfes werden einzelne Vorhänge gebildet, die jeweils zusammen weiterverarbeitet werden. Um demnach die Herstellkapazität einer vorhandenen Vorrichtung zu erhöhen, müssen lediglich weitere Extrusionsköpfe bzw. Vorhänge hinzugefügt werden. Diese Erweiterungsmöglichkeit wird erfindungsgemäß dadurch erleichtert, dass die Extrusionsöffnungen eines Extrusionskopfes im wesentlichen reihenförmig angeordnet sind. Zur Erhöhung der Herstellkapazität können die Extrusionsköpfe in Reihe hintereinander oder jeweils parallel angeordnet sein, so dass zusätzliche Extrusionsköpfe lediglich an die bestehende Reihe von Extrusionsköpfen angeschlossen oder parallel zu den bereits vorhandenen Extrusionsköpfen hinzugesetzt werden. Hierzu sind Aufnahmeeinrichtungen vorgesehen, in denen zusätzliche Extrusionsköpfe lösbar einsetzbar bzw. wiedereinsetzbar entnehmbar sind.

Eine besonders einfache Anpassung der Maschinenkapazität wird erreicht; wenn mindestens ein Extrusionskopf und mindestens eine Umlenkeinrichtung zu einer Erweiterungseinheit zusammengefasst sind. Bei dieser Ausgestaltung muss nur noch die Einheit an die bestehende Anlage angefügt werden, um die Kapazität zu erhöhen.

Im folgenden werden das erfindungsgemäße Verfahren und die erfindungsgemäße Vorrichtung mit Hilfe zweier Ausführungsbeispiele mit Bezug auf die Zeichnungen genauer erläutert.

Es zeigen:
- Fig. 1: eine perspektivische Ansicht eines ersten Ausführungsbeispiels der Erfindung in einer schematischen Darstellung;
- Fig. 2: ein zweites Ausführungsbeispiel der Erfindung ebenfalls in einer schematischen Darstellung.

Zunächst wird der Aufbau des ersten Ausführungsbeispiels anhand der Fig. 1 beschrieben.

Fig. 1 zeigt eine perspektivische Ansicht einer Vorrichtung 1 zum Extrudieren von Endlosformkörpem, insbesondere zeigt die Fig. 1 eine Spinnmaschine, bei der die Endlosformkörper in Form von Einzelfasern versponnen werden.

Dazu wird in einem nicht gezeigten Vorratsbehälter eine Spinnlösung aus Wasser, Cellulose und tertiärem Aminoxid zubereitet und der Spinnanlage 1 aus diesem Vorratsbehälter über ein nicht gezeigtes Rohrleitungssystem zugeführt.

Da die Spinnlösung bei hohen Temperaturen und langer Lagerzeit zu einer spontanen exothermen Reaktion neigt, sind in dem Rohrleitungssystem Berstschutzeinrichtungen vorgesehen, die bei einer solchen spontanen exothermen Reaktion den Reaktionsdruck nach außen ableiten und Beschädigungen an der Vorrichtung 1 verhindern.

Die Extrusionslösung wird mittels Pumpensystemen durch das Rohrleitungssystem zur Spinnanlage 1 gefördert. Im Rohrleitungssystem kann auch ein Ausgleichsbehälter (nicht gezeigt) vorgesehen sein, der Druck- und Volumenstromschwankungen im Rohrleitungssystem ausgleicht und für eine gleichmäßige und konstante Beschickung der Spinnanlage 1 mit der Extrusionslösung sorgt.

Die Spinnanlage 1 ist mit Extrusionsköpfen 2 versehen, die eine Vielzahl von in Reihen angeordneten Extrusionsöffnungen aufweisen. Beim Ausführungsbeispiel der Fig. 1 ist die Anzahl der Reihen von Extrusionsöffnungen wesentlich kleiner als die Anzahl der Extrusionsöffnungen in einer Reihe. Die Extrusionslösung tritt daher nach der Extrusion durch die Extrusionsöffnungen als ein im wesentlichen ebener Vorhang 3 aus dem Extrusionskopf 2.

Der ebene Vorhang 3 aus Endlosformkörpern bzw. Einzelfilamenten wird unmittelbar nach der Extrusion durch die Extrusionsöffnungen durch einen Luftspalt 4 geleitet und taucht dann in ein Fällbad 5 ein. Im Luftspalt 4 werden die Endlosfonnkörper verstreckt.

Im Fällbad 5, das in einer Wanne 6 gehalten ist, sind Umlenkeinrichtung 7 angeordnet. Beim Ausführungsbeispiel der Fig. 1 ist jedem Vorhang eine Umlenkeinrichtung 7 zugeordnet. Die Umlenkeinrichtungen 7 erstrecken sich jeweils in Reihenrichtung der Extrusionskanalöffnungen. Bei der Spinnanlage der Fig. 1 sind die Umlenkeinrichtungen als Walzen oder Rollen ausgebildet, die sich passiv oder aktiv mit den Endlosformkörpern mitdrehen. Alternativ kann die Umlenkeinrichtung 7 auch als eine stillstehende, gekrümmte Fläche ausgestaltet sein.

Erfindungsgemäß wird der Vorhang 3 durch die Umlenkeinrichtungen 7 nicht punktförmig zusammengeführt, sondern in Form eines Vorhanges umgelenkt. Dies hat den Vorteil, dass die jeweils äußeren Endlosformkörper 3a, 3b eines Vorhangs unter einem nur kleinen Winkel in das Fällbad 5 tauchen.

Durch den ebenen Vorhang 3 und die nur kleinen Winkelunterschiede zwischen den einzelnen Endlosformkörpern bleibt die Oberfläche des Fällbades 5 ruhig und es entstehen keine Strömungen in der Fällbadlösung, die zu einem Reißen oder Verkleben der einzelnen Endlosformkörper führen.

Durch die Umlenkeinrichtung 7 wird der Vorhang 3 nach außerhalb des Fällbades 5 zu einer Sammeleinrichtung 8 geleitet. Erfindungsgemäß findet eine punktförmige Zusammenführung des Vorhangs erst bei der Sammeleinrichtung 8 statt. Von der Sammeleinrichtung 8 an werden die Endlosformkörper eines Vorhangs als Bündel von Endlosformkörpern bzw. als Faserbündel weitergeleitet.

Beim Ausführungsbeispiel der Fig. 1 sind die Sammeleinrichtungen 8 ebenfalls als kreiszylindrische Walzen oder Rollen ausgebildet, die durch eine Antriebseinheit angetrieben werden oder aber sich passiv mit der Bewegung der Endlosformkörper mitdrehen, aber auch stillstehen können. Jeweils einer Umlenkeinrichtung 7 ist eine Sammeleinrichtung 8 zugeordnet. Die Achsen der Sammeleinrichtungen 8 verlaufen parallel zur Reihenrichtung der Extrusionsöffnungen in den Extrusionsköpfen 2.

Die Sammeleinrichtungen 8 sind so hintereinander angeordnet, dass die jeweils dort zu einem Faserbündel 9a zusammengeführten Vorhänge miteinander zu einem gemeinsamen Faserbündel 9b kombiniert werden. Das Faserbündel 9b wird durch ein Abzugswerk 10 abgezogen.

Das Abzugswerk 10 zieht die Endlosformkörper mit einer vorbestimmten, steuerbaren Abzugsgeschwindigkeit ab, die etwas größer als die Extrusionsgeschwindigkeit der Extrusionslösung durch die Extrusionsöffnungen ist. Aufgrund dieser Geschwindigkeitsdifferenz wird eine Zugspannung auf die Endlosformkörper aufgebracht und die Endlosformkörper werden verstreckt.

Nach dem Abzugswerk 10 können sich weitere Verarbeitungsschritte anschließen, wie beispielsweise Waschen, Pressen oder Imprägnieren. Diese Verfahrensschritte können jeweils an Stationen vorgenommen werden, die in Fig. 1 allgemein mit dem Bezugszeichen 11 versehen sind.

Die Spinnanlage 1 ist modular aufgebaut und kann ohne großen Aufwand in ihrer Kapazität erweitert oder verkleinert werden. Um die Herstellkapazität zu erhöhen, muss lediglich ein neuer Extrusionskopf 20 angebaut werden. Dies kann dadurch geschehen, dass der Extrusionskopf 20 zusammen mit einer diesem Extrusionskopf zugeordneten Umlenkeinrichtung 21 und einer Sammeleinrichtung 22 als eine Erweiterungseinheit 25 der modularen Spinnanlage 1 hinzugefügt wird.

Durch die Erzeugung des im wesentlichen ebenen Vorhangs und durch die Umlenkung als Vorhang ist eine Erweiterung auf einfache Weise möglich, ohne dass die Strömung im Fällbad stark beeinträchtigt wird und ohne dass weitere Umbaumaßnahmen erforderlich sind. Außerdem ist eine schnelle und einfache Erweiterung möglich, die nur geringe Stillstandzeiten verursacht.

Nunmehr wird mit Bezug auf die Fig. 2 ein zweites Ausführungsbeispiel der Erfindung beschrieben. Dabei werden für Komponenten und Teile, die beim Ausführungsbeispiel der Fig. 2 die gleiche Funktion oder den gleichen Aufbau wie die entsprechenden Komponenten und Teil des Ausführungsbeispiels der Fig. 1 haben, die selben Bezugszeichen verwendet.

Die Spinnanlage der Fig. 2 unterscheidet sich im wesentlichen von der Spinnanlage der Fig. 1 durch die Orientierung der Extrusionsköpfe 2 und durch die Ausgestaltung der Umlenkeinrichtung 7.

Bei dem Ausführungsbeispiel der Fig. 2 sind die Extrusionsköpfe 2 nicht wie beim Ausführungsbeispiel der Fig. 1 parallel, sondern fluchtend in Reihe angeordnet. Die einzelnen Vorhänge 3, die durch die Endlosformkörper gebildet werden, liegen nunmehr nebeneinander. Dabei kann jeweils ein Extrusionskopf 2 einen oder mehrere Vorhänge 2 bilden.

Entsprechend ist lediglich eine einzige Umlenkeinrichtung 7 vorgesehen, die parallel zu den Extrusionsköpfen 2 verläuft. Auch beim Ausführungsbeispiel der Fig. 2 werden die Endlosformkörper in Extrusionrichtung erst hinter der Umlenkeinrichtung 2 auf im wesentlichen einen Punkt zusammengeführt und als Vorhang umgelenkt.

Bei der Spinnanlage 1 der Fig. 2 verlaufen die Achsen der Umlenkeinrichtung 7 und der Sammeleinrichtungen 8 senkrecht zueinander. Die Sammeleinrichtungen 8 sind bei der Spinnanlage der Fig. 2 identisch denen der Spinnanlage der Fig. 1, jedem Vorhang 3 ist eine Sammeleinrichtung zugeordnet, die den Vorhang auf im wesentlichen einen Punkt zusammenführt und als Endlosformkörperbündel weiterleitet. Die Endlosformkörperbündel 9a sämtlicher Vorhänge werden von den Sammeleinrichtungen zu einem einzigen Bündel 9b vereint.

Die Spinnanlage der Fig. 2 ist auf zwei Arten erweiterbar: Zunächst einmal kann parallel zu der bestehenden Reihe von Extrusionsköpfen 2 eine zweite, dritte etc. Reihe von Extrusionsköpfen 2a mit einer eigenen Umlenkeinrichtung 7b hinzugefügt werden. Je nach Länge der Sammeleinrichtungen 8 können dann auf einer Sammeleinrichtung jeweils zwei Vorhänge zu je zwei Bündeln oder zu einem gemeinsamen Bündel vereint werden.

Dann kann die Extrusionsvorrichtung der Fig. 2 auch durch Anfügen eines weiteren Extrusionskopfes 2 an die bereits vorhandene Reihe von Extrusionsköpfen und durch Anfügen einer Verlängerung an die Umlenkeinrichtung 7 und durch eine weitere Sammeleinrichtung 8 erweitert werden. Wie beim Ausführungsbeispiel der Fig. 1 kann dabei der Extrusionskopf 2 mit der Verlängerung der Umlenkeinrichtung und mit der zusätzlichen Sammeleinrichtung als Erweiterungseinheit ausgestaltet sein.

## Patentansprüche

1. Verfahren zur Herstellung eines Endlosformkörpers aus einer Extrusionslösung, insbesondere aus einer Extrusionslösung enthaltend Wasser, Zellulose und tertiäres Aminoxid, umfassend folgende Verfahrensschritte:
- Zuführen der Extrusionslösung zu einer Mehrzahl von im wesentlichen reihenförmig angeordneten Extrusionsöffnungen;
- Extrudieren der Extrusionslösung durch jeweils eine Extrusionsöffnung zu einem Endlosformkörper;
- Bilden eines im wesentlichen ebenen Vorhangs (3) durch die einzelnen Endlosformkörper;
- Eintauchen des Vorhangs (3) in ein Fällbad;
- Umlenken des Vorhangs (3) im Fällbad (5) durch eine Umlenkeinrichtung (7); **gekennzeichnet durch** folgende Verfahrensschritte:
- Leiten des Vorhangs (3) nach außerhalb des Fällbades (5) **durch** die Umlenkeinrichtung (7) zu wenigstens einer Sammeleinrichtung (8);
- Zusammenführen des Vorhangs (3) aus einzelnen Endlosformkörpern auf im wesentlichen einen Punkt **durch** die Sammeleinrichtung (8) und
- Weiterleiten als Bündel.

2. Verfahren nach Anspruch 1, **gekennzeichnet durch** folgenden Verfahrensschritt:
- Gleichzeitiges Erzeugen einer Vielzahl von Vorhängen (3).

3. Verfahren nach Anspruch 2, **gekennzeichnet durch** folgenden Verfahrensschritt:
- Gleichzeitiges Umlenken der Vielzahl von Vorhängen (3) **durch** mindestens eine Umlenkeinrichtung (7).

4. Verfahren nach Anspruch 2 oder 3, **gekennzeichnet durch** folgenden Verfahrensschritt:
- Zusammenführen zumindest einer Teilmenge der Vielzahl von Vorhängen (3) auf im wesentlichen einen Punkt zur Bildung eines Faserbündels (9a).

5. Verfahren nach einem der oben genannten Ansprüche, **gekennzeichnet durch** folgende Verfahrensschritte:
- Durchleiten des extrudierten Endlosformkörpers **durch** einen Luftspalt (4);
- Verstrecken des extrudierten Endlosformkörpers im Luftspalt (4).

6. Verfahren nach Anspruch 5, **gekennzeichnet durch** folgenden Verfahrensschritt:
- Zuführen einer Luftströmung im Luftspalt (4) entweder in Extrusionsrichtung oder quer zur Extrusionsrichtung.

7. Vorrichtung zur Herstellung von Endlosformkörpern aus einer Extrusionslösung, insbesondere aus einer Extrusionslösung enthaltend Wasser, Zellulose und tertiäres Aminoxid, mit einem Extrusionskopf, der eine Vielzahl von im wesentlichen reihenförmig angeordneten Extrusionsöffnungen aufweist, wobei die Extrusionslösung im Betrieb jeweils durch die Extrusionsöffnungen zu einem Endlosformkörper extrudierbar sind, wobei die extrudierten Endlosformkörper aufgrund der Anordnung der Extrusionsöffnungen einen im wesentlichen ebenen Vorhang bilden, und mit einer Umlenkeinrichtung, durch die im Betrieb der Vorhang aus den extrudierten Endlosformkörpern umgelenkt ist und die in einem Fällbad (5) angeordnet ist, in das die Endlosformkörper eintauchen, **dadurch gekennzeichnet, dass** außerhalb des Fällbades (5) in Extrusionsrichtung nach der Umlenkeinrichtung (7) eine Sammeleinrichtung (8) vorgesehen ist, wobei der Vorhang (3) durch die Sammeleinrichtung (8) auf im wesentlichen einen Punkt zusammengeführt ist.

8. Vorrichtung nach Anspruch 7, **dadurch gekennzeichnet, dass** die Vorrichtung eine Vielzahl von Extrusionsköpfen (2) aufweist, aus denen im Betrieb jeweils zumindest ein Vorhang (3) aus Endlosformkörpern austritt.

9. Vorrichtung nach Anspruch 7 oder 8, **dadurch gekennzeichnet, dass** die Extrusionsköpfe (2) mit ihrer Reihenrichtung der Extrusionsöffnungen im wesentlichen parallel zueinander ausgerichtet sind.

10. Vorrichtung nach Anspruch 9, **dadurch gekennzeichnet, dass** von einem Extrusionskopf (2) im Betrieb mehrere Vorhänge (3) gebildet sind.

11. Vorrichtung nach einem der Ansprüche 9 oder 10, **dadurch gekennzeichnet, dass** mehrere Extrusionsköpfe (2) vorzugsweise miteinander fluchtend in Reihe angeordnet sind.

12. Vorrichtung nach einem der Ansprüche 7 bis 11, **dadurch gekennzeichnet, dass** durch die Umlenkeinrichtung (7) eine Vielzahl von Vorhängen (3) umgeleitet ist.

13. Vorrichtung nach einem der Ansprüche 7 bis 12, **dadurch gekennzeichnet, dass** die Umlenkeinrichtung (7) als Umlenkrolle im wesentlichen kreiszylindrisch ausgebildet ist.

14. Vorrichtung nach Anspruch 13, **dadurch gekennzeichnet, dass** die Achse der Umlenkrolle (7) entweder im wesentlichen parallel oder im wesentlichen quer zur Reihenrichtung der Extrusionsöffnungen verläuft.

15. Vorrichtung nach Anspruch 13 oder 14, **dadurch gekennzeichnet, dass** die Achsen der Umlenkeinrichtung (7) und der Sammeleinrichtung (8) höhenversetzt angeordnet sind.

16. Vorrichtung nach einem der Ansprüche 7 bis 15, **dadurch gekennzeichnet, dass** jeder Vorhang (3) einer Umlenkeinrichtung (7) zugeordnet ist.

17. Vorrichtung nach einem der Ansprüche 7 bis 16, **dadurch gekennzeichnet, dass** jede Umlenkeinrichtung (7) einer Sammeleinrichtung (8) zugeordnet ist.

18. Vorrichtung nach einem der Ansprüche 7 bis 17, **dadurch gekennzeichnet, dass** die Vorrichtung (1) modular aufgebaut ist und Aufnahmeinrichtungen aufweist, in welche zumindest ein Extrusionskopf (2) und/oder mindestens eine Umlenkeinrichtung (7) und/oder mindestens eine Sammeleinrichtung (8) lösbar einsetzbar sind.

19. Vorrichtung nach Anspruch 18, **dadurch gekennzeichnet, dass** zur Erweiterung der Vorrichtung (1) mindestens ein Extrusionskopf (2) und eine Umlenkeinrichtung (7) zu einer an der Vorrichtung (1) anbringbaren Erweiterungseinheit vereint sind.

## Claims

1. A method for producing a continuously molded body from an extrusion solution, in particular an extrusion solution containing water, cellulose and tertiary amine oxide, the method comprising the following steps:
- supplying the extrusion solution to a plurality of extrusion orifices substantially arranged in a row;
- extruding the extrusion solution through a respective extrusion orifice to obtain a continuously molded body;
- forming a substantially planar curtain (3) by the individual, continuously molded bodies;
- immersing the curtain (3) into a precipitation bath (5);
- deflecting the curtain (3) in the precipitation bath (5) by a deflector (7),
**characterized by** the following steps:
- passing the curtain (3) to outside the precipitation bath (5) by the deflector (7) to at least one collector (8);
- converging the curtain (3) of individual, continuously molded bodies towards substantially one point by the collector (8), and
- passing on as a bundle.

2. The method according to claim 1, **characterized by** the following step:
- simultaneously producing a multitude of curtains (3).

3. The method according to claim 2, **characterized by** the following step:
- simultaneously deflecting the multitude of curtains (3) by at least one deflector (7).

4. The method according to claim 2 or 3, **characterized by** the following step:
- converging at least a partial amount of the multitude of curtains (3) towards substantially one point for forming a fiber bundle (9a).

5. The method according to any one of the aforementioned claims, **characterized by** the following steps:
- passing the extruded, continuously molded bodies through an air gap (4);
- stretching the extruded, continuously molded body in the air gap (4).

6. The method according to claim 5, **characterized by** the following step:
- supplying a flow of air in the air gap (4) either in the direction of extrusion or in a direction transverse to the direction of extrusion.

7. An apparatus for producing continuously molded bodies from an extrusion solution, in particular an extrusion solution containing water, cellulose and tertiary amine oxide, comprising an extrusion head including a multitude of extrusion orifices substantially arranged in row-like configuration, the extrusion solution being extrudable during operation through the respective extrusion orifices to obtain a continuously molded body, the extruded, continuously molded bodies forming a substantially planar curtain due to the arrangement of the extrusion orifices, and comprising a deflector by which the curtain of extruded, continuously molded bodies is deflected during operation and which is arranged in a precipitation bath (5) into which the continuously molded bodies immerse, **characterized in that** a collector (8) is provided outside the precipitation bath (5) in the direction of extrusion downstream of the deflector (7), the curtain (3) being converged by the collector (8) substantially towards one point.

8. The apparatus according to claim 7, **characterized in that** the apparatus comprises a multitude of extrusion heads (2) out of each of which at least one curtain (3) of continuously molded bodies exits during operation.

9. The apparatus according to claim 7 or 8, **characterized in that** the extrusion heads (2) are substantially aligned in parallel with one another in the direction of the rows of the extrusion orifices.

10. The apparatus according to claim 9, **characterized in that** a plurality of curtains (3) are formed by one extrusion head (2) during operation.

11. The apparatus according to one of claims 9 or 10, **characterized in that** a plurality of extrusion heads (2) are preferably arranged in mutual alignment in series with each other.

12. The apparatus according to any one of claims 7 to 11, **characterized in that** a multitude of curtains (3) are deflected by the deflector (7).

13. The apparatus according to any one of claims 7 to 12, **characterized in that** the deflector (7) as a deflection roller is of a substantially circular cylindrical configuration.

14. The apparatus according to claim 13, **characterized in that** the axis of the deflection roller (7) extends either substantially in parallel with or substantially in a direction transverse to the direction of row of the extrusion orifices.

15. The apparatus according to claim 13 or 14, **characterized in that** the axes of the deflector (7) and of the collector (8) are arranged in vertically offset fashion.

16. The apparatus according to any one of claims 7 to 15, **characterized in that** each curtain (3) has assigned thereto a deflector (7).

17. The apparatus according to any one of claims 7 to 16, **characterized in that** each deflector (7) has assigned thereto a collector (8).

18. The apparatus according to any one of claims 7 to 17, **characterized in that** the apparatus (1) is of a modular structure and comprises receiving means into which at least one extrusion head (2) and/or at least one deflector (7) and/or at least one collector (8) can detachably be inserted.

19. The apparatus according to claim 18, **characterized in that** for the extension of the apparatus (1) at least one extrusion head (2) and one deflector (7) are combined to form an extension unit which is mountable on the apparatus (1).

## Revendications

1. Procédé de production d'un corps moulé continu provenant d'une solution d'extrusion, en particulier d'une solution d'extrusion contenant de l'eau, de la cellulose et un aminoxyde tertiaire, comprenant les étapes de procédé suivantes :
- alimentation de la solution d'extrusion à une pluralité d'ouvertures d'extrusion disposées essentiellement en forme de rangées ;
- extrusion de la solution d'extrusion à travers une ouverture d'extrusion respectivement pour former un corps moulé continu ;
- formation d'un rideau (3) sensiblement plan au moyen des corps moulés continus individuels ;
- immersion du rideau (3) dans un bain de précipitation;
- retournement du rideau (3) dans le bain de précipitation (5) à l'aide d'un dispositif de renvoi (7).
**caractérisé par** les étapes de procédé suivantes :
- acheminement du rideau (3) vers l'extérieur du bain de précipitation (5) à l'aide du dispositif de renvoi (7) jusqu'à au moins un dispositif collecteur (8) ;
- rassemblement du rideau (3) formé par les corps moulés continus individuels essentiellement sur un point par l'intermédiaire du dispositif collecteur (8) et
- acheminement ultérieur dans la forme d'un faisceau.

2. Procédé selon la revendication 1, **caractérisé par** l'étape de procédé suivante :
- production simultanée d'une pluralité de rideaux (3).

3. Procédé selon la revendication 2, **caractérisé par** l'étape de procédé suivante :
- retournement simultané de la pluralité de rideaux (3) à l'aide d'au moins un dispositif de renvoi (7).

4. Procédé selon la revendication 2 ou 3, **caractérisé par** l'étape de procédé suivante :
- rassemblement d'au moins une partie de la pluralité de rideaux (3) essentiellement sur un point pour former un faisceau de fibres (9a).

5. Procédé selon l'une quelconque des revendications mentionnées ci-dessus, **caractérisé par** les étapes de procédé suivantes :
- guidage du corps moulé continu extrudé à travers une fente d'aération (4) ;
- étirage du corps moulé continu extrudé dans la fente d'aération (4).

6. Procédé selon la revendication 5, **caractérisé par** l'étape de procédé suivante :
- alimentation d'un courant d'air dans la fente d'aération (4) soit dans le sens d'extrusion soit perpendiculairement au sens d'extrusion.

7. Dispositif de production de corps moulés continus provenant d'une solution d'extrusion, en particulier d'une solution d'extrusion contenant de l'eau, de la cellulose et un aminoxyde tertiaire, avec une tête d'extrusion qui comporte une pluralité d'ouvertures d'extrusion disposées essentiellement en forme de rangées, la solution d'extrusion pouvant être extrudée, pendant le fonctionnement, à travers les ouvertures d'extrusion pour former un corps moulé continu, les corps moulés continus extrudés formant un rideau sensiblement plan du fait de la disposition des ouvertures d'extrusion, et avec un dispositif de renvoi par l'intermédiaire duquel, en fonctionnement, le rideau formé par les corps moulés continus individuels est retourné, et lequel est disposé dans un bain de précipitation (5), dans lequel les corps moulés continus sont immergés, **caractérisé en ce qu'**il est prévu à l'extérieur du bain de précipitation (5) un dispositif collecteur (8) dans le sens d'extrusion après le dispositif de renvoi (7), le rideau (3) étant rassemblé essentiellement sur un point par l'intermédiaire du dispositif collecteur (8).

8. Dispositif selon la revendication 7, **caractérisé en ce que** le dispositif comporte une pluralité de têtes d'extrusion (2) hors desquelles, en fonctionnement, au moins respectivement un rideau (3) formé par des corps moulés continus sort.

9. Dispositif selon l'une quelconque des revendications 7 à 8, **caractérisé en ce que** les têtes d'extrusion (2), avec leur orientation en rangées des têtes d'extrusion, sont alignées sensiblement parallèlement les unes aux autres.

10. Dispositif selon la revendication 9, **caractérisé en ce que**, en fonctionnement, plusieurs rideaux (3) sont formés par une tête d'extrusion (2).

11. Dispositif selon l'une quelconque des revendications 9 à 10, **caractérisé en ce que** plusieurs têtes d'extrusion (2) sont disposées sur une rangée, de préférence alignées les unes sur les autres.

12. Dispositif selon l'une quelconque des revendications 7 à 11, **caractérisé en ce qu'**une pluralité de rideaux (3) est déviée par le dispositif de renvoi (7).

13. Dispositif selon l'une quelconque des revendications 7 à 12, **caractérisé en ce que** le dispositif de renvoi (7) est configuré comme un rouleau de renvoi sensiblement en forme de cylindre circulaire.

14. Dispositif selon la revendication 13, **caractérisé en ce que** l'axe du rouleau de renvoi (7) s'étend soit sensiblement parallèlement soit sensiblement perpendiculairement à l'orientation en rangées des têtes d'extrusion.

15. Dispositif selon l'une quelconque des revendications 13 à 14, **caractérisé en ce que** les axes du dispositif de renvoi (7) et du dispositif collecteur (8) sont décalés en hauteur.

16. Dispositif selon l'une quelconque des revendications 7 à 15, **caractérisé en ce que** chaque rideau (3) est associé à un dispositif de renvoi (7).

17. Dispositif selon l'une quelconque des revendications 7 à 16, **caractérisé en ce que** chaque dispositif de renvoi (7) est associé à un dispositif collecteur (8).

18. Dispositif selon l'une quelconque des revendications 7 à 17, **caractérisé en ce que** le dispositif (1) a une construction modulaire et comporte des dispositifs de réception dans lesquels au moins une tête d'extrusion (2) et/ou au moins un dispositif de renvoi (7) et/ou au moins un dispositif collecteur (8) peut être inséré de manière amovible.

19. Dispositif selon la revendication 18, **caractérisé en ce que**, pour l'extension du dispositif (1), au moins une tête d'extrusion (2) et un dispositif de renvoi (7) peuvent être réunis pour former une unité d'extension qui peut être placée sur le dispositif (1).
